# FASCICULE DE BREVET EUROPEEN

(11) **EP 0 086 867 B1**
(45) Date de publication et mention de la délivrance du brevet: **28.05.1986**
(21) Numéro de dépôt: 82106405.2
(22) Date de dépôt: 16.07.1982
(51) Int. Cl.: B65C 11/02

(54) **Machine à étiqueter portative**
Tragbare Etikettiermaschine
Portable labelling machine

(30) Priorité: 18.02.1982 CH 1008/82
(43) Date de publication de la demande: 31.08.1983
(73) Titulaire: Esselte Pendaflex Corporation, Garden City New York 11530 (US)
(72) Inventeur: Becker, Werner, D-6932 Hirschhorn/Neckar (DE); Kistner, Heinz, D-6901 Neckarsteinach (DE)
(74) Mandataire: Misrachi, Alfred

## Description

La présente invention a pour objet une machine à étiqueter portative destinée à imprimer des caractères choisis sur des étiquettes et à coller celles-ci sur des articles destinés à la vente.

Certaines machines connues appropriées à cette fonction et telles que définies dans le préambule de la revendication 1, comportent un boîtier muni d'une poignée de manutention, un levier de commande situé sous la poignée, un dispositif d'impression relié au levier pour imprimer à chaque traction de ce dernier des caractères choisis sur une étiquette d'une bande continue constituée par une série d'étiquettes auto-collantes portées par une bande-support commune, un dispositif d'entraînement pas-à-pas de ladite bande continue, relié également au levier de commande pour provoquer, à chaque relâchement de ce dernier, l'avance de ladite bande continue d'un pas correspondant à la longueur d'une étiquette le long d'un circuit interne comprenant une courbe en épingle à cheveux formant une arête de séparation après laquelle chaque étfiquette imprimée est séparée au moins partiellement de la bande-support et placée sous un rouleau-presseur porté par le boîtier, vers l'extérieur de ce dernier, pour permettre sa fixatiort par pression de collage sur l'article à étiqueter, et un dispositif de cambrage de l'étiquette, destiné à la maintenir pour empêcher sa chute après sa séparation de la bande-support et avant son collage par pression, lequel dispositif de cambrage comprend deux éléments-guides de cambrage étendus en opposition l'un au-dessus et l'autre au-dessous de la trajectoire de sortie de l'étiquette et formant entre eux l'enveloppe d'un passage obligé curviligne à entrée évasée et de largeur et hauteur respectivement supérieures à la largeur et à l'épaisseur des étiquettes, ces deux éléments-guides de cambrage étant disposés entre le rouleau presseur et l'arête de séparation.

Sur la bande-support porteuse d'étiquettes, généralement constituée par un ruban à surface glacée ou parafinée, les étiquettes forment une suite continue, chacune d'elles séparée de la précédente par un trait de coupe dont la profondeur doit être suffisamment précise pour à la fois préserver l'existence d'un « pont de colle devant participer à son maintien avant collage, et faciliter son arrachage après collage.

Sur les machines connues, qui ne sont pas pourvues de dispositif de maintien de l'étiquette imprimée le réglage du pas d'avance est prévu pour qu'à la fin de sa course de sortie cette étiquette soit encore retenue par son extrémité arrière, cependant que sa partie avant se présente sous le rouleau-presseur, afin de l'empêcher de basculer autour de l'arête de séparation et de ne pas se présenter Sous le rouleau-presseur. De ces faits il arrive sur ces machines que par suite d'une coupe trop profonde ayant pour effet la suppression du pont de colle la reliant à l'étiquette suivante et par suite d'un décalage du pas d'avance ayant pour effet de la libérer totalement de la bande support, l'étiquette imprimée se détache et tombe avant que l'opérateur ait eu le temps et la possibilité de la coller.

Sur une machine connue décrite dans le document FR-A-2 310 925, un dispositif de cambrage de l'étiquette imprimée est prévu pour empêcher que celle-ci se casse et se plie autour de l'arête de séparation au lieu de se détacher progressivement de la bande-support. Ce dispositif de cambrage est installé sur l'arête de séparation et se compose de deux guides de cambrage étendus transversalement, l'un au-dessus et l'autre au-dessous de la trajectoire de sortie de l'étiquette imprimée, le guide de dessous étant constitué par la structure même de l'arête de séparation, ces deux guides formant entre eux l'enveloppe d'un passage obligé curviligne pour cambrer l'étiquette parallèlement à la direction de son déplacement et du côté opposé au rouleau-presseur. Cet arrangement fait que l'étiquette imprimée, au fur et à mesure de son avance au-dessus de l'arête de séparation ne peut plus risquer de se plier autour de celle-ci, du fait de sa cambrure. Cependant, comme cela est nécessaire sur les machines connues précitées non pourvues de dispositifs de maintien de l'étiquette imprimée, le réglage du pas d'avance doit être prévu pour qu'à la fin de sa course de sortie cette étiquette soit encore retenue par son extrémité arrière dans le dispositif de cambrage, sa partie avant étant située à ce moment sous le rouleau-presseur. De ce fait un décalage du pas d'avance peut également sur cette machine faire sortir l'étiquette du dispositif de cambrage et provoquer sa c.hute avant que l'opérateur ait eu le temps et la possibilité de la coller.

Sur les machines connues équipées d'un dispositif de cambrage destiné à éviter cet inconvénient qui est générateur de pertes de temps et d'énervements, ce dispositif est constitué par l'association de deux éléments-guides, à savoir, un guide longitudinal de changement de direction dont l'extrémité arrière coiffe l'arête de séparation et dont l'extrémité avant s'étend en avant de celle-ci dans la direction du rouleau-presseur, et un rouleau d'appui situé sous ce guide sensiblement au niveau de sa zone d'inflexion. Cet ensemble à pour fonction de cambrer l'étiquette autour du rouleau d'appui, perpendiculairement à la direction de son déplacement, dès sa sortie de l'arête de séparation. Même détachée de la bande-support et de l'étiquette suivante, l'étiquette imprimée est ainsi maintenue entre le guide longitudinal de changement de direction et le rouleau d'appui par son élasticité propre. Cependant cette conception nécessite l'adjonction d'un guidage de sortie afin d'empêcher la fuite vers l'arrière de l'étiquette par basculement autour du rouleau d'appui, ce guidage de sortie étant constitué par une paroi inclinée disposée du côté inférieur de l'étiquette et orientée vers le rouleau d'appui. Dans cet arrangement la longueur du guide et son degré d'inflexion de changement de direction doivent être adaptés chaque fois aux différentes longueurs d'étiquettes utilisées pour assurer avec certitude l'effet recherché. Cette dernière restriction interdit en pratique l'emploi d'étiquettes de différentes longueurs sur une même machine à étiqueter.

On connaît par ailleurs un dispositif de guidage d'étiquettes, décrit dans le document FR-A-2 050 034, spécialement conçu pour des étiquettes de grande longueur. Ce dispositif est installé à la sortie de l'arête de séparation d'une machine à étiqueter dans un but différent, celui d'empêcher l'étiquette longue de s'affaisser et de pendre par son propre poids. Ce dispositif se compose d'éléments disposés en opposition de part et d'autre de l'étiquette et destinés à incurver cette dernière selon une direction perpendiculaire à son plan, c'est-à-dire en fait à la cambrer dans la direction de sa longueur pour lui conférer ainsi artificiellement une rigidité qu'elle ne possède pas par elle-même dans cette direction.

Une cambrure ainsi réalisée peut être de faible amplitude pour raidir suffisamment l'étiquette, mais elle ne peut assurer en soi sans inconvénients le maintien d'une étiquette détachée de sa bande-support avant sa pose, pour résoudre le problème précité posé par les machines à étiqueter portatives connues du type de celle de l'invention. Il serait pour cela nécessaire de donner à la cambrure longitudinale ainsi réalisée une amplitude importante incompatible avec le système de pose à l'aide d'un rouleau-presseur. En effet, au moment de la pose par pression de ce rouleau, l'étiquette étant cambrée risque de se plisser ou de se froisser ou bien encore de se déplacer transversalement sous ce rouleau avant l'impact final, phénomènes préjudiciables à la netteté des inscriptions et à la précision de la pose.

On note ici que ce même phénomène peut également se produire dans la machine décrite dans le document déjà cité FR-A-2 310 925 et dans lequel l'étiquette imprimée se présente sous le rouleau-presseur également en conformation cambrée.

L'invention a pour but le maintien d'une étiquette détachée de sa bande-support avant sa pose par un mode de cambrage dépourvu des inconvénients précités.

A cet effet, la machine à étiqueter portative selon l'invention est caractérisée en ce que les deux éléments-guides sont conformés pour cambrer l'étiquette, de manière connue en soi, parallèlement à la direction de son déplacement et du côté opposé au rouleau-presseur, et en ce que ledit rouleau-presseur est disposé de manière à avoir une génératrice de contact avec l'étiquette située au plus haut au niveau d'un plan tangent à la partie cambrée de l'étiquette, de sorte que l'étiquette est initialement cambrée progressivement par les deux éléments-guides puis, à son arrivée en contact avec le rouleau-presseur, ses deux bords relevés par la cambrure initiale sont repoussés par le rouleau-presseur jusqu'à aplatissement de la partie située directement contre le rou leau-presseu r.

Ces deux actions combinées sont génératrices de deux forces de pression élastiques antagonistes espacées appliquées par les forces de réaction de l'étiquette à la fois sur les guides de cambrage et sur le rouleau-presseur. Dans le cas de détachement prématuré de l'étiquette imprimée celle-ci est maintenue en pont, par pression à la fois sur le rouleau-presseur et sur les deux guides de cambrage. L'efficacité de ce maintien est indépendante de la résistance à l'avancement de l'étiquette entre les guides de cambrage qui peut de ce fait être limitée à un minimum en fonction de la rigidité des étiquettes utilisées. D'autre part, l'aplatissement de l'étiquette imprimée sous le rouleau-presseur met celle-ci dans les meilleures conditions pour assurer la précision de sa pose et pour éviter la formation de tout plissement ou froissement transversal au moment de l'impact de collage sur l'objet à étiqueter. Enfin ce dispositif de cambrage est applicable à toutes les longueurs usuelles des étiquettes appropriées à ce genre de machine.

Le dessin annexé représente, à titre d'exemple, une forme d'exécution de l'objet de l'invention.
La figure 1 en est une vue d'ensemble en coupe longitudinale.
La figure 2 est un détail agrandi de la figure 1.
- La figure 3 est une vue selon la flèche f de la figure 2, en coupe partielle.
La figure 4 est un shéma illustrant un point particulier de l'enseignement de l'invention.
La figure 5 est un détail de la figure 3 représenté en perspective.

La machine à étiqueter portative représentée dans son ensemble figure 1 comporte un boîtier 1 muni d'une poignée de manutention 2, à levier de commande 3 relié d'une part à un dispositif d'impression 4 destiné à imprimer des caractères choisis sur une étiquette d'une bande continue 6 d'étiquettes à chaque traction sur le levier de commande 3, et d'autre part à un dispositif d'entraînement pas-à-pas 7 de la bande continue 6 pour faire avancer celle-ci d'un pas correspondant à la longueur d'une étiquette à chaque relâchement du levier de commande 3.

La bande continue d'étiquettes 6 est constituée de manière habituelle par une série d'étiquettes auto-collantes portées par une bande-support 8, glacée ou parafinée, provenant d'un rouleau 9 logé dans la partie supérieure du boîtier 1.

Le circuit de la bande continue d'étiquettes 6 passe par une table d'impression 10 située en face du dispositif d'impression 4 et sur laquelle s'opère la frappe des caractères choisis sur une étiquette et à l'extrémité de laquelle ce circuit forme un contour en épingle à cheveux délimité par une arête de séparation 11.

Au niveau de cette arête 11 l'étiquette imprimée 5, dont la rigidité est supérieure à celle de la bande-support 8, se détache progressivement, au fur et à mesure de son avance, et se dirige sous un rouleau-presseur 12 porté par le boîtier 1, vers l'extérieur de ce dernier, pour être collée par pression de la machine sur l'article à étiqueter, en passant par l'intermédiaire du dispositif de cambrage qui caractérise l'invention, repéré 13, décrit plus loin.

Sous la table d'impression 10, la bande-support 8, démunie de ces étiquettes, est engagée dans le dispositif d'entraînement 7 qui est animé d'un mouvement de va-et-vient à chaque pression- relâchement du levier de commande 3 et à l'arrière duquel cette bande-support 8 est rejetée vers l'extérieur.

Les mouvements de frappe et de retrait du dispositif d'impression 4 et de va-et-vient du dispositif d'entraînement 7 sont obtenus par un mécanisme à leviers 14, 15, 16 et à ressorts d'armement 17 et de rappel 18 et 19 du genre conventionnel à commande assistée et à pression uniforme.

Le dispositif de cambrage 13 de l'étiquette imprimée 5, détaillée figures 2 et 3 est destiné à l'empêcher de tomber avant collage dans les cas de rupture de ses liaisons avec l'étiquette suivante et/ou avec la bande-support 8 qui ont été décrits en début d'exposé, comprend trois éléments dont l'un est constitué par le rouleau-presseur 12 lui-même et les deux autres par deux guides de cambrage 20 et 21 étendus transversalement et en opposition, l'un 20 au-dessus et l'autre 21 au-dessous de sa trajectoire de sortie, entre l'arête de séparation 11 et le rouleau presseur 12.

Le guide supérieure 20, fixe, fait partie de la structure d'un support 22 dans lequel est monté le rouleau-presseur 12 et le guide inférieur 21, rotatif, est constitué par un cylindre monté sur un arbre 23 porté par ce support.

Ces deux guides ont des profils de cambrure complémentaires dont le relief est constitué ici par trois nervures de guidage 24, 25 et 26 dont deux premières en forme de boudins de révolution 24 et 25 sont portées par le guide cylindrique inférieur 21 et dont la troisième 26, est portée par le guide supérieur 20, à mi-distance entre les deux premières 24 et 25.

Ces deux profils de cambrure ainsi constitués forment entre eux l'enveloppe d'un passage obligé 27 curviligne, de hauteur H et de largeur L supérieures respectivement à l'épaisseur et à la largeur de l'étiquette 5, de manière à opposer une résistance minimale à son passage.

Le montage rotatif du guide inférieur 21 portant les deux premières nervures 24 et 25 contribue également à réduire cette résistance.

Enfin la nervure 26 du guide supérieur 20 présente une arête inclinée 28 de manière à créer en combinaison avec la forme de révolution des deux premières nervures 24 et 25 du guide rotatif inférieur, une entrée évasée 29 qui a pour effet de rendre progressif la formation de la cambrure sur l'étiquette, ainsi que de centrer cette dernière sur l'entrée du passage obligé.

On voit clairement, à l'examen de ces deux figures 2 et 3, que l'étiquette imprimée 5 une fois cambrée dans le passage obligé entre les guides 20 et 21 et une fois détachée de la bande-support 8, ne peut basculer vers le bas, grâce à son .élasticité propre qui la maintient pressée contre les nervures des guides et par la fait que l'orientation de sa cambrure, étendue dans la direction de sa longueur, s'oppose à son pliage autour du guide inférieur 21.

Par rapport à la position spaciale des deux guides de cambrage 20 et 21, qui a pour effet d'orienter l'étiquette cambrée dans une direction déterminée autour de laquelle elle ne peut basculer par elle-même, le rouleau-presseur 12 est disposé de manière à tangenter sensiblement cette direction, c'est-à-dire, comme illustré par les figures 4 et 5, de manière à ce que sa génératrice de contact G avec l'étiquette 5 soit sensiblement au niveau d'un plan T tangent à la partie cambrée B de cette étiquette.

De cette manière, lorsque l'étiquette arrive en contact avec le rouleau-presseur 12, ses deux bords relevés sont repoussés progressivement vers le bas par contre-pliage sensiblement jusqu'au niveau de la partie cambrée B, l'action des guides de cambrage 20 et 21 s'opposant au basculement de l'étiquette.

Ainsi sont appliquées à l'étiquette imprimée 5 les deux actions antagonistes déjà décrites qui ont pour effet à la fois de la maintenir en pont par pression sur les deux guides de cambrage 20 et 21 et sur le rouleau-presseur 12 et de la présenter dans les meilleures conditions sous le rouleau-presseur, c'est-à-dire aplatie à ce niveau.

Selon l'élasticité plus ou moins grande de l'étiquette le rouleau-presseur 12 sera plus ou moins abaissé par rapport au plan T précité afin d'assurer l'aplatissement de l'étiquette. Il résulte de cet enseignement que la position relative du rouleau-presseur par rapport à l'étiquette illustrée par te dessin constitue la limite supérieure au-dessus de laquelle l'aplatissement de l'étiquette ne peut plus être assuré.

En ce qui concerne l'opposition au basculement de l'étiquette procurée par les guides 20 et 21, cette opposition peut être augmentée par la structure même du support 22. A cet effet la structure portante 30 du guide 20 sur lequel est disposée en saillie la nervure de guidage 26, en forme de paroi plane inclinée sensiblement dans la direction de cette nervure, peut être étendue sur une partie de la largeur de l'étiquette et jusqu'à la limite arrière de cette nervure, du côté de l'arête de séparation 11, comme montré d'ailleurs sur le dessin, de manière à ce que les bords relevés de l'étiquette viennent en contact avec cette structure portante 30 lorsque l'effort d'aplatissement nécessaire est supérieur à la retenue par les seules nervures 24, 25 et 26.

Le montage du rouleau-presseur 12 et des deux guides de cambrage 20 et 21 dans un support commun 22 est avantageux par le fait qu'on peut ainsi prévoir divers montages préréglés finement en fonction des caractéristiques mécaniques différentes des étiquettes employées mais ce type de montage n'est pas indispensable. Les deux guides 20 et 21 peuvent être montés séparément du rouleau-presseur 12.

Les profils de cambrure des deux guides pourront être obtenus, dans des variantes, par des parois curvilignes fixes ou bien par des solides de révolution à génératrices curvilignes, montés rotatifs comme le guide inférieur 21, ou bien encore par la combinaison d'une paroi curviligne fixe avec un cylindre rotatif à génératrices curvilignes.

La cambrure peut être multiple selon le nombre d'inflexions données aux profils de cambrage des deux guides. En particulier, sur l'exemple donné, le nombre des nervures sera augmenté lorsque cet effet sera recherché.

## Revendications

1. Machine à étiqueter portative comportant un boîtier (1) muni d'une poignée de manutention (2), un levier de commande (3) situé sous la poignée, un dispositif d'impression (4) relié au levier pour imprimer à chaque traction de ce dernier des caractères choisis sur une étiquette d'une bande continue (6) constituée par une série d'étiquettes auto-collantes (5) portées par une bande-support commune (8), un dispositif d'entraînement (7) pas-à-pas de ladite bande continue, relié également au levier de commande pour provoquer, à chaque relâchement de ce dernier, l'avance de ladite bande continue d'un pas correspondant à la longueur d'une étiquette le long d'un circuit interne comprenant une courbe en épingle à cheveux formant une arête de séparation (11) après laquelle chaque étiquette imprimée est séparée au moins partiellement de la bande-support et placée sous un rouleau-presseur (12) porté par le boîtier, vers l'extérieur de ce dernier, pour permettre sa fixation par pression de collage sur l'article à étiqueter, et dans laquelle est prévu un dispositif de cambrage de l'étiquette, destiné à la maintenir pour empêcher sa chute après sa séparation de la bande-support et avant son collage par pression, lequel dispositif de cambrage comprend deux éléments-guides de cambrage étendus en opposition l'un au-dessus et l'autre au-dessous de la trajectoire de sortie de l'étiquette et formant entre eux l'enveloppe d'un passage obligé curviligne à entrée évasée et de largeur et hauteur respectivement supérieures à la largeur et à l'épaisseur des étiquettes, ces deux éléments-guides de cambrage étant disposés entre le rouleau-presseur'et l'arête de séparation, caractérisée en ce que les deux éléments-guides (20, 21) sont conformés pour cambrer l'étiquette, de manière connue en soi, parallèlement à la direction de son déplacement et du côté opposé au rouleau-presseur (12), et en ce que ledit rouleau-presseur (12) est disposé de manière à avoir une génératrice de contact (G) avec l'étiquette située au plus haut au niveau d'un plan (T) tangent à la partie cambrée (B) de l'étiquette, de sorte que l'étiquette est initialement cambrée progressivement par les deux éléments-guides puis, à son arrivée en contact avec le rouleau-presseur, ses deux bords relevés par la cambrure initiale sont repoussés par le rouleau-presseur jusqu'à aplatissement de la partie située directement contre le rouleau-presseur.

2. Machine selon la revendication 1, caractérisée en ce que l'élément-guide (20) étendu au-dessus de la trajectoire de sortie de l'étiquette comprend une nervure fixe (26) formant une arête inclinée (28) orientée vers l'arête de séparation (11).

3. Machine selon la revendication 2, caractérisée en ce que la nervure (26) est en saillie sur une structure portante (30) en forme de paroi plane étendue sur une partie au moins de la largeur de l'étiquette et jusqu'à la limite arrière de cette nervure en direction de l'arête de séparation (11).

4. Machine selon la revendication 1, caractérisée en ce que le rouleau presseur (12) et les deux éléments-guides (20, 21) sont montés dans un support commun (22) fixé au boîtier de la. machine.

## Claims

1. A portable labelling machine comprising a casing (1) provided with a grasping handle (2), a control lever (3) located below the handle, a printing device (4) connected to the lever for printing upon each pull thereof selected characters onto a label of a continuous strip (6) formed of a series of self-adhesive labels (5) borne by a common support strip (8), a device (7) for the step-by-step drive of said continuous strip, also connected to the control lever so as to cause, upon each release thereof, the advance of said continuous strip by a step corresponding to the length of one label along an inner circuit comprising a hairpin curve forming a separating edge (11) after which each printed label is separated at least in part from the support strip and placed below a pressure roller (12) borne by the casing towards the outside of the latter, to permit its attachment by gluing pressure onto the article to be labeled, and in which there is provided a device for the cambering of said label, intended to maintain it to prevent its falling after its separation from the support strip and before its pressure gluing, which cambering device comprises two cambering guide-elements extending opposite each other one above and the other below the exit trajectory of the label and forming between them the envelope of an imposed curvilinear passage with flared entry and of a width and height which are respectively greater than the width and thickness of the labels, these two cambering guide-elements being located between the pressure roller and the separating edge, characterized in that the two guide-elements (20, 21) are formed so as to camber the label, in a manner known per se, parallel to the direction of its displacement and towards the side opposite to the pressure roller (12), and in that said pressure roller (12) is arranged so as to have a contact generatrix (G) with the label located at the highest at the level of a plane (T) tangent to the cambered portion (B) of the label, whereby the label is initially cambered progressively by the two guide-elements then, upon its arrival in contact with the pressure roller, its two edges lifted by the initial cambering are pushed back by the pressure roller until flatening of the portion located directly against the pressure roller.

2. A machine according to claim 1, characterized in that the guide-element (20) extending above the exit trajectory of the label comprises a stationary rib (26) forming an inclined edge (28) directed towards the separating edge (11).

3. A machine according to claim 2, characterized in that the rib (26) protrudes from a bearing structure (30) in the form of a flat wall extending over at least a portion of the width of the label and up to the rear limit of said rib in the direction of the separating edge (11).

4. A machine according to claim 1, characterized in that the pressure roller (12) and the two guideelements (20, 21) are mounted in a common support (22) fastened to the casing of the machine.

## Patentansprüche

1. Tragbares Etikettiergerät mit einem Gehäuse (1), das mit einem Handhabungsgriff (2) ausgestattet ist, einem Bedienungshebel (3), der unterhalb des Handhabungsgriffs angebracht ist, einer mit dem Bedienungshebel verbundenen Druckvorrichtung (4) zum Drucken von ausgewählten Zeichen auf ein Etikett eines fortlaufenden Bandes (6), das von einer Folge von durch ein gemeinsames Trägerband (8) getragenen Selbstklebeetiketten (5) gebildet ist, bei jedem Anziehen des Bedienungshebels, einer Schrittantriebsvorrichtung (7) für das fortlaufende Band, die ebenfalls mit dem Bedienungshebel so verbunden ist, dass sie bei jedem Loslassen des Bedienungshebels das Vorwärtsbewegen des fortlaufenden Bandes um einen der Länge eines Etiketts entsprechenden Schritt längs einer internen Bahn bewirkt, die eine eine Ablösekante (11) bildende Haarnadelkurve enthält, nach der jedes bedruckte Etikett wenigstens teilweise vom Trägerband abgelöst und unter eine vom Gehäuse getragene Andrückrolle (12) gegen deren Aussenfläche gebracht wird, damit es durch Anklebedruck an dem zu etikettierenden Gegenstand befestigt werden kann, wobei eine Vorrichtung zum Wölben des Etiketts vorgesehen ist, die dazu dient, das Etikett daran zu hindern, nach seiner Ablösung vom Trägerband und vor seinem unter Druck erfolgenden Ankleben herunterzufallen, und die zwei Wölbführungselemente enthält, die einander gegenüber, eines über der Ausgangsbahn des bedruckten Etiketts und einer darunter, verlaufen und zwischen sich die Umhüllung einer schrägen, gekrümmten, einen erweiterten Eingang aufweisenden Durchführung bilden, deren Höhe grösser als die Dicke der Etiketten und deren Breite grösser als die Breite der Etiketten ist, wobei die Wölbführungselemente zwischen der Andrückrolle und der Ablösekante angeordnet sind, dadurch gekennzeichnet, dass die zwei Wölbführungselemente (20, 21) so geformt sind, dass sie das Etikett in bekannter Weise parallel zu seiner Verschiebungsrichtung und zu der von der Andrückrolle (12) abgewandten Seite hin wölben, und dass die Andrückrolle (12) so angeordnet ist, dass sie mit dem Etikett eine Kontaktlinie (G) hat, die höchstens auf der Höhe einer Ebene (T) tangential zum gekrümmten Teil (B) des Etiketts liegt, so dass das Etikett von den zwei Wölbführungselementen anfänglich fortschreitend gewölbt wird, bis bei seinem Inkontakttreten mit der Andrückrolle seine zwei durch die anfängliche Wölbung hochgehobenen Ränder von der Andrückrolle bis zum Abflachen des direkt and der Andrückrolle anliegenden Asschnitts von der Andrückrolle zurückgedrückt werden.

2. Gerät nach Anspruch 1, dadurch gekennzeichnet, dass das über der Ausgangsbahn des Etiketts verlaufende Wölbführungselement (20) eine feste Rippe (26) aufweist, die eine gegen die Ablösekante (11) gerichtete schräg geneigte Kante (28)^{*}bildet.

3. Gerät nach Anspruch 2, dadurch gekennzeichnet, dass die Rippe (26) an einer Trägerstruktur (30) vorsteht, die in Form einer ebenen F!äche ausgebildet ist, die sich wenigstens über einen Teil der Etikettenbreite bis zum hinteren Ende dieser Rippe in Richtung zur Ablösekante (11) erstreckt.

4. Gerät nach Anspruch 1, dadurch gekennzeichnet, dass die Andrückrolle (12) und die zwei Wölbführungselemente (20, 21) in einem am Gehäuse. des Geräts befestigten gemeinsamen Halter (22) angebracht sind.
